# FASCICULE DE BREVET EUROPEEN

(11) **EP 1 183 437 B1**
(45) Date de publication et mention de la délivrance du brevet: **25.10.2006**
(21) Numéro de dépôt: 00938865.3
(22) Date de dépôt: 31.05.2000
(51) Int. Cl.: E06B 3/66

(54) **VITRAGE ISOLANT ACOUSTIQUE A GUIDE D'ONDE CLOISONNE**
ISOLIERGLAS MIT GESCHOTTETEM AKUSTISCHEM WELLENLEITER
PARTITIONED WAVE-GUIDE SOUND INSULATION GLAZING

(30) Priorité: 08.06.1999 FR 9907220
(43) Date de publication de la demande: 06.03.2002
(73) Titulaire: SAINT-GOBAIN GLASS FRANCE, 92400 Courbevoie (FR)
(72) Inventeur: MOTTELET, Béatrice, F-60200 Compiègne (FR); REHFELD, Marc, F-95460 Ezanville (FR)
(74) Mandataire: Muller, René
(86) Numéro de dépôt international: PCT/FR2000/001501
(87) Numéro de publication internationale: WO 2000/075473

(56) Documents cités:
- WO-A-85/02640
- DE-A- 2 803 740

## Description

La présente invention concerne l'isolation acoustique d'un vitrage.

On utilise couramment dans le bâtiment des vitrages isolants pour améliorer l'isolation thermique des locaux. Les vitrages comprennent généralement deux feuilles de verre associées au moyen d'un cadre intercalaire qui les maintient à une certaine distance l'une de l'autre en emprisonnant entre elles une lame d'air ou de gaz. Par exemple, les feuilles de verre peuvent avoir une épaisseur de 4 mm et être séparées par un intervalle d'air ou de gaz en général compris entre 6 et 24 mm. Toutefois, tels qu'ils sont, ces vitrages ont des performances acoustiques limitées, notablement inférieures à celles d'un verre monolithique de même masse surfacique globale et, en particulier, les doubles vitrages ayant deux feuilles de 4 mm ont des performances acoustiques médiocres.

Différents moyens sont utilisés dans l'industrie pour améliorer les performances acoustiques de ces vitrages isolants. Le moyen le plus courant consiste à augmenter l'épaisseur des feuilles de verre, mais cette technique a une efficacité limitée et accroît le poids du vitrage.

Un autre moyen consiste à accroître l'épaisseur de la lame d'air, mais l'effet n'est sensible que pour des épaisseurs d'air de plusieurs centimètres, ce qui interdit de réaliser des vitrages isolants scellés.

Par le brevet EP-0 100 701 on connaît un vitrage dont les feuilles de verre sont constituées par des feuilletés spéciaux incorporant des films polymères particuliers. Ce type de vitrage permet une très nette amélioration par rapport au vitrage isolant ordinaire, mais le prix de revient en est également sensiblement supérieur.

Certaines publications ont proposé des vitrages formés de feuilles de verre monolithiques d'épaisseur standard, à l'extérieur desquels sont installés des résonateurs de Helmholtz accordés sur la fréquence de résonance de la lame d'air enfermée entre les feuilles de verre avec lesquelles ils sont reliés. On rappelle qu'un résonateur de Helmholtz est constitué par une cavité qui communique avec l'extérieur par un orifice étroit. Lorsqu'une pression acoustique agit sur ledit orifice, elle tend à faire vibrer la masse d'air contenue dans la cavité à une certaine fréquence qui est fonction des dimensions de cette cavité. Le résonateur de Helmholtz est utilisé pour atténuer les oscillations basses fréquences ; son efficacité est maximale autour de sa fréquence de résonance acoustique ainsi que de ses harmoniques.

Un exemple de cette technique est décrit dans la demande de brevet WO-A-85 02640, Celle-ci concerne un caisson muni de résonateurs de Helmholtz sphériques situés à l'extérieur du caisson et en communication avec sa cavité interne par des conduits de faible section. Toutefois, ce système est tout à fait inadapté aux vitrages isolants car la réalisation de résonateurs sphériques extérieurs est coûteuse et difficile à mettre en oeuvre. De plus, ces résonateurs sont relativement volumineux par rapport au volume de la lame d'air du vitrage et conduiraient donc à un ensemble de dimensions importantes.

Le brevet DE 3 401 996 concerne une variante du système précédent appliquée à un vitrage, qui n'utilise qu'un seul résonateur de Helmholtz, toujours à l'extérieur du vitrage, monté à sa périphérie et dont la cavité communique avec la lame d'air par l'intermédiaire d'une fente continue, mais ce système présente le même défaut que le précédent.

Par le brevet EP 0 579 542 enfin on connaît un vitrage muni à sa périphérie d'un guide d'onde qui communique avec la lame d'air par plusieurs orifices dont la forme, la section et la position sont déterminées de manière à désaccorder les ondes acoustiques et mécaniques qui naissent respectivement dans la lame d'air et sur les feuilles de verre lorsque le vitrage est soumis à un champ acoustique incident.

Ce guide d'onde est matérialisé par un profilé unique faisant le tour du vitrage isolant, disposé le long des côtés du cadre intercalaire, intérieurement par rapport à ce cadre, avec des trous de préférence au milieu des côtés pour assurer la communication entre l'intérieur du guide d'onde et la lame d'air. Dans une autre variante, ce guide d'onde est formé de plusieurs profilés rectilignes dont 1es extrémités ne sont pas jointives, ménageant ainsi des passages de communication supplémentaires entre l'intérieur du guide d'onde et la lame d'air.

Enfin, le document DE-A-28 03 740 décrit un vitrage muni à sa périphérie d'un guide d'onde associé à l'intercalaire, ce guide d'onde consiste en un profilé tubulaire rectiligne et pourvu sur ses parois latérales d'orifices qui communiquent avec la lame d'air.

Quelle que soit la variante de réalisation, la performance acoustique est assez limitée et la mise en place du ou des profilés de guide d'onde est compliquée.

La présente invention vise à remédier aux inconvénients des techniques antérieures présentées ci-dessus et a pour objet un vitrage isolant acoustique formé de deux plaques de verre monolithiques ou autres, à efficacité acoustique améliorée, réservant un clair de vue important, à encombrement réduit, facile à fabriquer et pour un coût à peine supérieur à celui des vitrages isolants classiques.

L'invention est basée sur la constatation qu'un vitrage formé de deux plaques de verre et qui est soumis à une excitation acoustique incidente est le siège de plusieurs modes vibro-acoustiques, mais qu'un des modes acoustiques qui véhicule le plus d'énergie d'une plaque à l'autre est celui en λ/2. Si donc on atténue essentiellement ce mode en λ/2, on élimine la plus grande partie de l'énergie acoustique transmise d'un verre à l'autre.

L'invention concerne un vitrage isolant acoustique du type décrit dans le document DE-A-28 03 740, c'est-à-dire formé de deux plaques de verre séparées par un cadre intercalaire périphérique, enfermant une cavité remplie de gaz, notamment le plus généralement de l'air, et possédant un guide d'onde intérieur constitué d'au moins un profilé tubulaire rectiligne disposé à la périphérie de la cavité, le long d'un côté du vitrage, caractérisé en ce que ce profilé est pourvu d'une cloison transversale qui le ferme dans la direction de sa longueur, disposée à un endroit de cette longueur qui est fonction du mode acoustique que l'on souhaite atténuer.

On associe ainsi au vitrage un double résonateur de Helmholtz tubulaire accordé sur la longueur d'onde du mode acoustique que Ion veut essentiellement désorganiser, par exemple λ/2, si l'on veut désorganiser ce mode vibratoire, ou λ/i (i étant un nombre entier} si l'on veut désorganiser cet autre mode vibratoire. On sait que λ est donne par la formule λ =c/l où c est la célérité du son dans la cavité interne du vitrage et l est la longueur du résonateur de Helmholtz tubulaire, fonction de la position de la cloison.

Avantageusement, pour une meilleure efficacité, on dispose quatre profilés dans la cavité, à la périphérie d'un vitrage isolant rectangulaire, le long des côtés dudit vitrage, chaque profilé étant pourvu d'une cloison transversale.

La position de la cloison dépend du mode acoustique à désorganiser : elle est placée sensiblement au milieu de la longueur du profilé pour agir sur le mode en λ/2 ou au tiers pour désaccorder le mode acoustique en λ /3.

La cloison médiane peut être réalisée par tout moyen approprié. Elle peut venir de fabrication avec le profilé lors de l'extrusion de celui-ci ou être réalisée ultérieurement, notamment par emboîtement de deux profilés de longueurs légèrement inférieures à la demi-longueur d'un côté du vitrage, sur un connecteur-cloison, c'est-à-dire équipé d'une cloison ou encore, en particulier dans le cas de profilés en matière plastique thermoformables, par étranglement de la section et soudure, ou encore une cloison peut être glissée et calée à l'intérieur du profilé lisse.

D'autre part, il est possible d'insérer à l'intérieur des guides d'onde une matière absorbante afin d'en améliorer les performances acoustiques. Il est alors judicieux d'utiliser cet absorbant à la place d'une cloison et de lui faire jouer le rôle de cloison. Le guide sera alors formé par exemple de profilés tubulaires, lisses intérieurement, dans lesquels des tampons de matière absorbante sont insérés et sont positionnés aux endroits voulus, notamment respectivement au milieu de la longueur de chaque profilé.

Le principe de profilés emboîtés sur un connecteur qui renferme un tampon de matière absorbante est également une solution pratique intéressante.

Les profilés formant le guide d'onde peuvent être disjoints et dans ce cas, leurs chambres intérieures définies de part et d'autre de la cloison communiquent avec la cavité du vitrage à travers les extrémités ouvertes des profilés qui sont opposées à la cloison.

Ils peuvent également être assemblés au moyen d'équerres tubulaires dont les ailes s'emboîtent dans les extrémités des profilés, un orifice étant prévu dans les équerres ou dans la paroi en regard des profilés, pour faire communiquer l'espace intérieur des profilés avec la cavité du vitrage, au niveau des angles du vitrage.

Dans une autre variante de réalisation, on réalise un cadre à partir d'un profilé creux rectiligne par pliage de celui-ci et l'on crée des orifices dans les angles du cadre, dans sa paroi qui est destinée à être tournée vers la cavité interne du vitrage.

L'invention sera mieux comprise à la lecture de la description de quelques modes de réalisation, qui sera faite en regard des dessins annexés dans lesquels :
la figure 1 est une vue en plan d'un vitrage isolant acoustique selon un premier mode de réalisation de l'invention, avec un arrachement à mi-épaisseur du vitrage ;
la figure 2 est une vue en coupe à plus grande échelle suivant la ligne II-II de la figure 1 ;
la figure 3 est une vue en coupe analogue à la figure 1 d'un vitrage isolant acoustique selon un second mode de réalisation de l'invention ;
la figure 4 est une vue en coupe suivant la ligne IV-IV de la figure 3;
les figures 5, 6 et 7 montrent en coupe longitudinale trois modes de réalisation de la cloison médiane dans un profilé ;
la figure 8 montre un connecteur-cloison ;
la figure 9 est une vue en perspective d'une équerre servant à relier les profilés entre eux ; et
la figure 10 est une vue en perspective d'un guide d'onde en forme de cadre rectangulaire réalisé au moyen de profilés assemblés avec les équerres de la figure 9 et les connecteurs-cloisons de la figure 8.

Avec référence tout d'abord aux figures 1 et 2, le vitrage 10 qui y est représenté comprend, de façon connue en soi, deux feuilles de verre 12, 14 reliées entre elles sur toute leur périphérie par un ensemble joint et cadre étanche intercalaire désigné dans son ensemble par la référence 16 qui les maintient séparées en emprisonnant entre elles une cavité plate 18 pouvant contenir de l'air et/ou un gaz. Cet ensemble 16 comprend généralement un profilé rigide 16₁ formant cadre intercalaire collé aux feuilles 12, 14.

Le profilé 16₁ est muni, sur chacune de ses faces latérales en contact avec les feuilles de verre, d'un cordon de collage et d'étanchéité 16₂ en caoutchouc butyl et d'un joint de scellement périphérique 16₃ qui colle aux bords internes des deux feuilles de verre 12 et 14.

Selon l'invention, pour augmenter l'isolation acoustique du vitrage, on réalise à la périphérie de ce dernier, à l'intérieur de l'ensemble 16, un guide d'onde qui communique avec la cavité 18 par l'intermédiaire d'orifices placés à des endroits appropriés. Le guide d'onde est constitué d'une pluralité de profilés tubulaires rectilignes 20, 22, 24, 26 qui sont collés aux deux feuilles de verre et aux faces intérieures de l'ensemble 16.

Ces profilés ont une section rectangulaire de même hauteur que les profilés formant cadre intercalaire 16₁, et sont ouverts à leurs extrémités. Ils comportent par exemple au milieu de leur longueur, une cloison médiane 28 qui définit de part et d'autre d'elle deux chambres 30, 31. Ces profilés ne sont pas jointifs, de sorte que les chambres 30, 31 communiquent avec la cavité 18 à travers leurs extrémités ouvertes.

Comme on l'a expliqué précédemment, de tels profilés avec cloisons au milieu de leur longueur se comportent comme autant de résonateurs de Helmholtz qui ont pour propriété de désorganiser le mode acoustique en λ/2, qui véhicule la majorité de l'énergie du champ acoustique incident.

Il est clair que dans le cas du vitrage rectangulaire de la figure 1 qui utilise deux paires de profilés de longueurs respectives L et 1, le guide d'onde pourra atténuer les deux longueurs d'onde λ₁/2 et λ₂/2, λ₁ et λ₂ étant respectivement égaux à c/L et c/l.

Dans les cas où l'on veut désorganiser d'autres modes acoustiques, par exemple λ/3, c'est à d'autres endroits de la longueur des profilés que l'on place la cloison 28, par exemple au tiers de la longueur des profilés 20, 22, 24, 26.

L'efficacité du guide d'onde peut être augmentée en insérant dans les chambres intérieures 30, 31 une matière acoustiquement absorbante 32.

Ainsi qu'il est connu dans le domaine des vitrages isolants, un desséchant 34 est avantageusement disposé dans les profilés formant cadre intercalaire 16₁, des trous 36 percés dans ces profilés 16₁ et aboutissant à l'intérieur des profilés 20, 22, 24, 26 du guide d'onde, mettant ce desséchant 34 en communication avec l'air de la cavité 18, par l'intermédiaire des profilés de guide d'onde 20, 22, 24, 26.

Le mode de réalisation illustré par les figures 3 et 4 ne diffère du précédent que par le fait que les profilés tubulaires rectilignes 20, 22, 24, 26 du guide d'onde font en même temps office de profilés du cadre intercalaire rigide 16₁ servant à maintenir espacées les deux feuilles de verre. Ainsi, la réalisation du vitrage est plus simple, et le clair de vue dudit vitrage est augmenté.

Dans ce mode de réalisation, comme cela est plus particulièrement visible sur la figure 4, les cordons de caoutchouc butyl 16₂ qui établissent l'étanchéité avec les feuilles de verre, sont déposés sur les bords latéraux des profilés du guide d'onde et le desséchant 34, ainsi qu'éventuellement l'absorbant acoustique 32 sont disposés à l'intérieur de ces profilés.

Avantageusement, comme le montre la figure 4, les côtés latéraux des profilés tubulaires 20, 22, 24, 26 sont munis de rainures longitudinales 33 situées entre les cordons de caoutchouc butyl 16₂ et la cavité 18. Ces rainures sont aptes à servir de réservoir de sécurité pour le caoutchouc butyl ou en général le mastic de collage qui pourrait migrer vers le clair de vue de la cavité 18 sous l'effet de la gravité, de la température ou des vibrations.

La cloison peut être réalisée de différentes façons, par exemple, elle peut être constituée par un étranglement 38 obtenu par écrasement de deux parois opposées du profilé (figure 5) ou d'une seule paroi du profilé (figure 6). Ceci est en particulier pratique lorsque les profilés 20, 22, 24, 26 sont en matière thermoplastique ; on réalise alors l'écrasement du profilé et son thermosoudage. La cloison peut également être constituée par un tampon 39 à fort pouvoir d'absorption acoustique (figure 7).

La cloison peut encore être réalisée à l'aide d'un connecteur-cloison 40 tel que montré sur la figure 8. Ce connecteur est constitué par un tronçon de profilé tubulaire 41 de faible longueur, par exemple environ 2 à 5 cm, de section légèrement inférieure à celle des profilés 20, 22, 24, 26 du guide d'onde, mais de même forme, de façon à pouvoir s'emboîter dans ces derniers. Il est muni au milieu de sa longueur d'une cloison 28 et sur sa périphérie, par exemple à l'aplomb de la cloison 28, d'une nervure 42 en relief par rapport a sa surface et ayant une hauteur égale à l'épaisseur des parois des profiles 20, 22, 24, 26.

Ainsi, deux demi-longueurs de profilés emmanchées sur ce connecteur, constitueront de façon simple un profilé de guide d'onde à surface extérieure lisse, avec une cloison 28. On notera que l'absorbant acoustique peut également être disposé dans ce connecteur 40, de chaque côté de la cloison 28.

Le connecteur-cloison montré à la figure 8 comporte des rainures longitudinales 43 destinées à recevoir les nervures 37 qui font saillie à l'intérieur des profilés 20, 22, 24, 26.

La figure 9 montre en perspective une équerre 50 servant à assembler les profilés 20, 22, 24, 26 pour faciliter leur mise en place à l'intérieur du double vitrage, et en particulier pour assurer la continuité et la solidarité du cadre intercalaire du double vitrage dans la mesure où, comme cela est montré sur les figures 3 et 4, les profilés 20, 22, 24, 26 font en même temps office de cadre intercalaire 16₁.

Chaque équerre 50 comprend un corps central 51 et deux ailes 53, 55 ayant la même section extérieure que celle des profilés. Les ailes se terminent par des embouts 56, 58 à section réduite de manière à pouvoir s'emboîter à l'intérieur des extrémités des profilés. Les équerres présentent dans leur coin intérieur des fenêtres 54 qui font communiquer l'intérieur du guide d'onde avec la cavité 18.

La fabrication du vitrage isolant acoustique de la figure 3 se fait comme suit : on commence par constituer les quatre profilés 20, 22, 24, 26 au moyen des connecteurs-cloisons 40 et de portions de profilés tubulaires qu'on emmanche sur ces derniers. Dans les quatre profilés 20, 22, 24, 26 ainsi formés, on introduit l'absorbant 32 et le desséchant 34, puis on assemble les profilés au moyen des équerres 50 pour obtenir le cadre montré à la figure 10. La longueur des profilés sera choisie en fonction des dimensions de vitrage que l'on veut fabriquer. On dépose ensuite des cordons 16₂ de caoutchouc butyl sur les faces latérales du cadre intercalaire ainsi formé, puis on colle deux feuilles de verre 12, 14 sur le cadre intercalaire. On injecte ensuite dans la rainure qui se forme à la périphérie du vitrage un cordon de matière plastique étanche 16₃.

On notera que l'assemblage des profilés est d'une grande simplicité et se fait sans tâtonnement étant donné que les épaulements 60 définis entre les embouts 56, 58 et le corps 51 de l'équerre limitent à une juste valeur la longueur d'introduction des embouts à l'intérieur des profilés. On notera encore que les faces supérieure et inférieure du cadre intercalaire sont plates sur toute leur surface, et ne présentent pas de surépaisseur. Les deux feuilles de verre prennent donc appui uniformément sur toute la surface de ces faces.

Il va de soi que le guide d'onde peut être également réalisé à la demande, en une seule pièce avec les dimensions voulues, par exemple en pliant un long profilé tubulaire selon la forme et les dimensions du vitrage à constituer et en soudant ou en assemblant d'une autre manière les deux extrémités du cadre ainsi réalisé.

Des trous sont ensuite percés dans les coins intérieurs de ce cadre pour faire communiquer l'intérieur avec la cavité 18. Ici aussi, les cloisons 28 seront réalisées par l'un des procédés décrits précédemment, par exemple, en introduisant à l'intérieur du profilé, avant son pliage, quatre tampons d'absorbant que l'on positionne pour que, après pliage, ils se trouvent au milieu des quatre côtés du guide, ou encore, en particulier quand il s'agit de profilés thermoplastiques, en écrasant le profilé aux endroits voulus et en le thermosoudant.

Pour réaliser le vitrage de la variante montrée aux figures 1 et 2, on constitue les profilés 20, 22, 24, 26 par exemple à l'aide de tubes et de connecteurs-cloisons. On dépose ensuite un cordon de caoutchouc butyl sur les faces latérales de chaque profilé 20, 22, 24 et 26 ainsi constitué. Ces profilés sont ensuite déposés à l'intérieur d'un vitrage en cours de fabrication et possédant déjà sa feuille de verre inférieure 12 et son cadre intercalaire rigide 16₁, collé sur cette feuille 12. Les profilés 20, 22, 24, 26 étant en place, juxtaposés aux différents côtés du cadre intercalaire, on ferme le vitrage en mettant en place la seconde feuille de verre 14.

De tels vitrages selon l'invention sont particulièrement efficaces pour des lames d'air de 16 à 24 mm de hauteur.

## Revendications

1. Vitrage isolant acoustique du type, comprenant :
- deux feuilles de verre (12, 14) assemblées à leur périphérie à l'aide d'un ensemble (16) formant joint étanche (16₃) et cadre intercalaire (16₁) qui définit avec les deux feuilles de verre une cavité plate (18) remplie d'un gaz,
- et un guide d'onde fixé entre les feuilles de verre, intérieurement au cadre intercalaire, le guide d'onde étant constitué d'au moins un profilé tubulaire rectiligne (20, 22, 24, 26) disposé à la périphérie de la cavité (18) remplie de gaz, le long d'un côté du vitrage,
**caractérisé en ce que** ce profilé est pourvu d'une cloison transversale (28), qui le ferme dans le sens de sa longueur, ladite cloison étant disposée à un endroit de longueur du profilé qui est fonction du mode acoustique de la cavité que l'on souhaite désorganiser, cette cloison définissant de part et d'autre d'elle deux chambres (30, 31) qui communiquent à travers les extrémités des profilés avec la cavité (18).

2. Vitrage selon la revendication 1, **caractérisé en ce qu'**il comporte plusieurs profilés de guide d'onde, notamment quatre (20, 22, 24, 26), disposés le long de la longueur de chacun des côtés de la cavité (18).

3. Vitrage selon l'une des revendications 1 ou 2, **caractérisé en ce que** la cloison (28) de chaque profilé est disposée sensiblement au milieu de sa longueur.

4. Vitrage selon l'une des revendications 1 ou 2, **caractérisé en ce que** la cloison (28) est disposée au tiers ou au quart de la longueur du profilé.

5. Vitrage selon l'une des revendications précédentes, **caractérisé en ce que** la cloison est réalisée par l'un des moyens appartenant au groupe suivant : connecteur-cloison (40), étranglement (38) thermosoudé dans un profilé thermoplastique, tampon (39) de matière acoustiquement absorbante ou cloison glissée dans le profilé.

6. Vitrage selon l'une des revendications précédentes, **caractérisé en ce que** le cadre intercalaire (16₁) du vitrage isolant et les profilés de guide d'onde (20, 22, 24, 26) sont distincts et juxtaposés.

7. Vitrage isolant acoustique du type, comprenant :
- deux feuilles de verre (12, 14) assemblées à leur périphérie à l'aide d'un ensemble (16) formant joint étanche (16₃) et cadre intercalaire (16₁) qui définit avec les deux feuilles de verre une cavité plate (18) remplie d'un gaz,
- et un guide d'onde fixé entre les feuilles de verre, intérieurement au cadre intercalaire, le guide d'onde étant constitué d'au moins un profilé tubulaire rectiligne (20, 22, 24, 26) disposé à la périphérie de la cavité (18) remplie de gaz, le long d'un côté du vitrage, et le profilé du guide d'onde jouant en même temps le rôle de cadre intercalaire,
**caractérisé en ce que** ce profilé étant pourvu d'une cloison transversale (28), qui le ferme dans le sens de sa longueur, ladite cloison étant disposée à un endroit de longueur du profilé qui est fonction du mode acoustique de la cavité que l'on souhaite désorganiser, cette cloison définissant de part et d'autre d'elle deux chambres (30, 31) qui communiquent à travers les extrémités des profilés avec la cavité (18).

8. Vitrage selon l'une des revendications précédentes, **caractérisé en ce que** les profilés de guide d'onde (20, 22, 24, 26) sont munis, le long de leurs faces en contact avec les feuilles de verre (12, 14) d'une rainure longitudinale (33) formant réservoir de sécurité, pour retenir en cas de fluage, la matière (16₂) qui sert à coller les feuilles de verre (12, 14) sur le cadre intercalaire (16₁).

9. Vitrage selon l'une des revendications précédentes, **caractérisé en ce que** les profilés sont assemblés en forme de cadre continu de même forme que le vitrage, des ouvertures (54) étant découpées dans les coins intérieurs dudit cadre pour faire communiquer les chambres intérieures des profilés avec la cavité (18).

10. Vitrage selon la revendication 1, **caractérisé en ce que** les profilés (20, 22, 24, 26) sont disjoints et leurs chambres intérieures (30, 31) communiquent avec la cavité (18) à travers les extrémités ouvertes des profilés.

11. Vitrage selon la revendication 9, **caractérisé en ce que** les profilés (20, 22, 24, 26) sont assemblés au moyen d'équerres tubulaires (50) dont les ailes (56, 58) s'emboîtent dans les extrémités des profilés, iesdites équerres présentant un orifice (54) au niveau de leur arête intérieure pour faire communiquer l'espace intérieur des profilés avec la cavité du vitrage.

12. Vitrage selon l'une des revendications précédentes, **caractérisé en ce que** le guide d'onde contient un absorbant acoustique (32).

## Claims

1. Acoustic insulating glazing unit of the type comprising:
- two glass sheets (12, 14) joined together around their periphery by means of an assembly (16) forming a seal (16₃) and an insert frame (16₁) which defines, with the two glass sheets, a flat cavity (18) filled with a gas; and
- a waveguide fastened between the glass sheets, internal to the insert frame, the waveguide consisting of at least one straight tubular section (20, 22, 24, 26) placed on the periphery of the cavity (18) filled with gas, along one side of the glazing unit
**characterized in that** this section is provided with a transverse partition (28) which closes the latter in its length direction, the said partition being placed at a length position along the section which depends on the acoustic mode of the cavity that it is desired to disorganize, this partition defining, on either side of it, two chambers (30, 31) which communicate with the cavity (18) through the ends of the sections.

2. Glazing unit according to Claim 1, **characterized in that** it includes several, especially four, waveguide sections (20, 22, 24, 26) placed along the length of each of the sides of the cavity (18).

3. Glazing unit according to either of Claims 1 and 2, **characterized in that** the partition (28) of each section is placed approximately halfway along its length.

4. Glazing unit according to either of Claims 1 and 2, **characterized in that** the partition (28) is placed one third the way or one quarter the way along the length of the section.

5. Glazing unit according to one of the preceding claims, **characterized in that** the partition is produced by one of the means belonging to the following group:
partition connector (40), heat-welded constriction (38) in a thermoplastic section, buffer (39) of acoustically absorbent material or partition slid into the section.

6. Glazing unit according to one of the preceding claims, **characterized in that** the insert frame (16₁) of the insulating glazing unit and the waveguide sections (20, 22, 24, 26) are separate and juxtaposed.

7. Acoustic insulating glazing unit of the type comprising:
- two glass sheets (12, 14) joined together around their periphery by means of an assembly (16) forming a seal (16₃) and an insert frame (16₁) which defines, with the two glass sheets, a flat cavity (18) filled with a gas; and
- a waveguide fastened between the glass sheets, internal to the insert frame, the waveguide consisting of at least one straight tubular section (20, 22, 24, 26) placed on the periphery of the cavity (18) filled with gas, along one side of the glazing unit, and the waveguide section acting at the same time as the insert frame,
**characterized in that** this section is provided with a transverse partition (28) which closes the latter in its length direction, the said partition being placed at a length position along the section which depends on the acoustic mode of the cavity that it is desired to disorganize, this partition defining, on either side of it, two chambers (30, 31) which communicate with the cavity (18) through the ends of the sections.

8. Glazing unit according to one of the preceding claims, **characterized in that** the waveguide sections (20, 22, 24, 26) are provided, along their faces in contact with the glass sheets (12, 14), with a longitudinal groove (33) forming a safety reservoir for retaining, in the case of creep, the material (16₂) which serves to adhesively bond the glass sheets (12, 14) to the insert frame (16₁).

9. Glazing unit according to one of the preceding claims, **characterized in that** the sections are joined together in the form of a continuous frame having the same shape as the glazing unit, apertures (54) being cut into the inner corners of the said frame in order to make the internal chambers of the sections communicate with the cavity (18).

10. Glazing unit according to Claim 1, **characterized in that** the sections (20, 22, 24, 26) are separate and their internal chambers (30, 31) communicate with the cavity (18) through the open ends of the sections.

11. Glazing unit according to Claim 9, **characterized in that** the sections (20, 22, 24, 26) are joined together by means of tubular corner pieces (50), the legs (56, 58) of which fit into the ends of the sections, the said corner pieces having an orifice (54) at their internal edge in order to make the internal space of the sections communicate with the cavity of the glazing unit.

12. Glazing unit according to one of the preceding claims, **characterized in that** the waveguide contains an acoustic absorbent (32).

## Patentansprüche

1. Schalldämm-Isolierglas des Typs, der:
- zwei Glasscheiben (12, 14), die im Randbereich mittels einer Einheit (16) verbunden sind, die von einer Randversiegelung (16₃) und einem Zwischenrahmen (16₁) gebildet wird, der mit den zwei Glasscheiben einen gasgefüllten flachen Zwischenraum (18) definiert, und
- einen Wellenleiter, der zwischen den Glasscheiben in dem Zwischenrahmen befestigt und von mindestens einem geraden Rohrprofil (20, 22, 24, 26) gebildet ist, das im Randbereich des gasgefüllten Zwischenraums (18) entlang einer Seite des Isolierglases angeordnet ist,
umfasst, **dadurch gekennzeichnet, dass** dieses Profil mit einer Trennwand (28) versehen ist, die es in Längsrichtung verschließt, wobei die Trennwand an einer Stelle der Länge des Profils angeordnet ist, die von der akustischen Mode des Zwischenraums, der durcheinander gebracht werden soll, abhängig ist, und diese Trennwand auf beiden Seiten von ihr zwei Kammern (30, 31) bildet, die durch die Enden der Profile mit dem Zwischenraum (18) in Verbindung stehen.

2. Isolierglas nach Anspruch 1, **dadurch gekennzeichnet, dass** es mehrere, insbesondere vier (20, 22, 24, 26) Wellenleiterprofile umfasst, die entlang der Länge jeder Seite des Zwischenraums (18) angeordnet sind.

3. Isolierglas nach Anspruch 1 oder 2, **dadurch gekennzeichnet, dass** die Trennwand (28) eines jeden Profils im Wesentlichen in der Mitte von dessen Länge angeordnet ist.

4. Isolierglas nach Anspruch 1 oder 2, **dadurch gekennzeichnet, dass** die Trennwand (28) auf einem Drittel oder Viertel der Länge des Profils angeordnet ist.

5. Isolierglas nach einem der vorhergehenden Ansprüche, **dadurch gekennzeichnet, dass** die Trennwand durch eines der Mittel realisiert wird, die zu folgender Gruppe gehören: Trennwandanschluss (40), in ein thermoplastisches Profil wärmegeschweißte Einschnürung (38), Puffer (39) aus einem Schalldämpfungsmaterial oder im Profil gleitende Trennwand.

6. Isolierglas nach einem der vorhergehenden Ansprüche, **dadurch gekennzeichnet, dass** der Zwischenrahmen (16₁) des Schalldämm-Isolierglases und die Wellenleiterprofile (20, 22, 24, 26) einzelne und nebeneinander angeordnet sind.

7. Schalldämm-Isolierglas des Typs, der:
- zwei Glasscheiben (12, 14), die im Randbereich mittels einer Einheit (16) verbunden sind, die von einer Randversiegelung (16₃) und einem Zwischenrahmen (16₁) gebildet wird, der mit den zwei Glasscheiben einen gasgefüllten flachen Zwischenraum (18) bildet, und
- einen Wellenleiter, der zwischen den Glasscheiben in dem Zwischenrahmen befestigt und von mindestens einem geraden Rohrprofil (20, 22, 24, 26) gebildet ist, das im Randbereich des gasgefüllten Zwischenraums (18) entlang einer Seite des Isolierglases angeordnet ist, wobei das Wellenleiterprofil gleichzeitig die Aufgabe eines Zwischenrahmens erfüllt,
umfasst, **dadurch gekennzeichnet, dass** dieses Profil mit einer Quertrennwand (28) versehen ist, die es in Längsrichtung verschließt und an einer Stelle der Länge des Profils angeordnet ist, die von der akustischen Mode des Zwischenraums, der durcheinander gebracht werden soll, abhängig ist, und diese Trennwand auf beiden Seiten von ihr zwei Kammern (30, 31) bildet, die durch die Enden der Profile mit dem Zwischenraum (18) in Verbindung stehen.

8. Isolierglas nach einem der vorhergehenden Ansprüche, **dadurch gekennzeichnet, dass** die Wellenleiterprofile (20, 22, 24, 26) entlang ihrer Seiten, die sich mit den Glasscheiben (12, 14) in Berührung befinden, mit einer Längsnut (33) versehen sind, die ein Sicherheitsreservoir bildet, um im Falle eines Fließvorgangs das Material (16₂), das dazu dient, die Glasscheiben (12, 14) auf den Zwischenrahmen (16₁) zu kleben, aufzunehmen.

9. Isolierglas nach einem der vorhergehenden Ansprüche, **dadurch gekennzeichnet, dass** die Profile in Form eines durchgängigen Rahmens mit derselben Form wie das Isolierglas verbunden sind, wobei Öffnungen (54) in die inneren Ecken des Rahmens geschnitten worden sind, damit die Innenkammern der Profile mit dem Zwischenraum (18) in Verbindung gebracht werden.

10. Isolierglas nach Anspruch 1, **dadurch gekennzeichnet, dass** die Profile (20, 22, 24, 26) nicht miteinander verbunden sind und ihre Innenkammern (30, 31) mit dem Zwischenraum (18) durch die offenen Enden der Profile hindurch in Verbindung stehen.

11. Isolierglas nach Anspruch 9, **dadurch gekennzeichnet, dass** die Profile (20, 22, 24, 26) mittels Rohrwinkel (50) miteinander verbunden sind, deren Schenkel (56, 58) sich in die Enden der Profile einfügen, wobei diese Winkel eine Öffnung (54) an ihrer Innenkante aufweisen, damit der Innenraum der Profile mit dem Zwischenraum des Isolierglases in Verbindung gebracht wird.

12. Isolierglas nach einem der vorhergehenden Ansprüche, **dadurch gekennzeichnet, dass** der Wellenleiter ein Schalldämpfungsmittel (32) enthält.
